# EUROPÄISCHE PATENTSCHRIFT

(11) **EP 4 029 649 B1**
(45) Veröffentlichungstag und Bekanntmachung des Hinweises auf die Patenterteilung: **17.04.2024**
(21) Anmeldenummer: 22151779.0
(22) Anmeldetag: 17.01.2022
(51) Int. Cl.: B24C 9/00, B05B 14/48, B24C 7/00

(54) **VORRICHTUNG ZUM BEHANDELN EINER OBERFLÄCHE EINES WERKSTÜCKS MIT EINEM STRAHLMITTEL**
DEVICE FOR TREATING A SURFACE OF A WORKPIECE WITH A BLASTING AGENT
DISPOSITIF DE TRAITEMENT D'UNE SURFACE D'UNE PIÈCE AU MOYEN D'UN AGENT DE SABLAGE

(30) Priorität: 19.01.2021 DE 102021101036
(43) Veröffentlichungstag der Anmeldung: 20.07.2022
(73) Patentinhaber: Eisenwerk Würth GmbH, 74177 Bad Friedrichshall (DE)
(72) Erfinder: VIANDEN, Joachim, 71394 Kernen (DE)
(74) Vertreter: Dr. Gassner & Partner mbB

(56) Entgegenhaltungen:
- WO-A1-2018/065220
- US-A- 2 696 910
- US-A1- 2007 218 809
- US-A1- 2011 034 119
- DENYER D: "EFFECTIVE BLASTCLEANING PAY ATTENTION TO THE BASICS", MODERN CASTING, AMERICAN FOUNDRY SOCIETY, SCHAUMBURG, IL, US, Bd. 84, Nr. 2, 1. Februar 1994 (1994-02-01), Seiten 28-30, XP000447221, ISSN: 0026-7562

## Beschreibung

Die Erfindung betrifft eine Vorrichtung zum Behandeln einer Oberfläche eines Werkstücks mit einem Strahlmittel nach dem Oberbegriff des Patentanspruchs 1.

Eine solche Vorrichtung ist beispielsweise aus der WO 2018/065220 A1 bekannt.

Bei der bekannten Vorrichtung wird der Füllstand im Hauptbunker gemessen. Sobald der Füllstand unter ein vorgegebenes Niveau abfällt wird automatisch aus einem Dosierbunker unbenutztes Strahlmittel in den Hauptbunker nachgesetzt. Aus den nachgesetzten Mengen an unbenutztem Strahlmittel kann auf einen mittleren Strahlmittelverbrauch der Vorrichtung geschlossen werden. Zur Ermittlung eines mittleren Strahlmittelverbrauchs wird üblicherweise eine Betriebsdauer im Bereich von 48 bis 96 Stunden beobachtet. Aus dem mittleren Strahlmittelverbrauch kann auf die Effizienz der Vorrichtung geschlossen werden. Beispielsweise verändert sich der mittlere Strahlmittelverbrauch, wenn eine Strahlmittelbeschleunigungseinrichtung, beispielsweise eine Turbine, verschlissen ist, oder sich der Strahlmitteldurchsatz an einer Turbine aufgrund mechanischer Gegebenheiten verändert.

Der mittlere Strahlmittelverbrauch wird nach dem Stand der Technik stets rückschauend berechnet. Die Ermittlung des mittleren Strahlmittelverbrauchs ist damit zeitaufwändig und bezogen auf kurze Zeitabschnitte sehr ungenau.

Aufgabe der Erfindung ist es, die Nachteile nach dem Stand der Technik zu beseitigen. Es soll insbesondere eine Vorrichtung zum Behandeln einer Oberfläche eines Werkstücks angegeben werden, welche mit verbesserter Effizienz betrieben werden kann.

Diese Aufgabe wird durch die Merkmale des Patentanspruchs 1 gelöst. Zweckmäßige Ausgestaltungen der Erfindung geben sich aus den abhängigen Patentansprüchen.

Nach Maßgabe der Erfindung wird vorgeschlagen, dass in die zweite Staubabführleitung zumindest eine erste Messeinrichtung zum Messen der Windgeschwindigkeit oder eines zur Windgeschwindigkeit korrespondierenden Parameters vorgesehen ist.

Es hat sich überraschenderweise herausgestellt, dass durch eine Messung der Windgeschwindigkeit oder eines zur Windgeschwindigkeit korrespondierenden Parameters eine Aussage darüber getroffen werden kann, wie effizient die Vorrichtung arbeitet. Die gewonnene Aussage ermöglicht vorteilhafterweise einen Rückschluss auf den aktuellen Betriebszustand der Vorrichtung, d. h. eventuelle Störungen können quasi in Echtzeit bzw. bevor sie eine negative Auswirkung haben erkannt werden.

Im Sinne der vorliegenden Erfindung werden unter "einem zur Windgeschwindigkeit korrespondierenden Parameter" ein Parameter verstanden, welcher physikalisch im Zusammenhang mit der Windgeschwindigkeit steht. Es kann sich dabei beispielsweise um einen Massestrom, einen Volumenstrom, einen Partikelstrom oder dgl. handeln.

Nach einer vorteilhaften Ausgestaltung umfasst die erste Messeinrichtung eine Prandtl-Sonde und/oder einen Hitzdraht-Sensor und/oder ein Laser-Doppler Anemometer.

Insbesondere mit einer Prandtl-Sonde kann die Windgeschwindigkeit zuverlässig und verschleißarm erfasst werden.

Nach einer weiteren Ausgestaltung ist die vorgeschlagene erste Messeinrichtung Bestandteil eines die Windgeschwindigkeit oder eines dazu korrespondierenden Parameters regelnden Regelkreises. Der vorgeschlagene Regelkreis ermöglicht stets eine weitgehend vollständige Abtrennung einer Strahlmittel-Feinfraktion bzw. eines sogenannten "Unterkorns". Damit kann besonders einfach die Effizienz der Vorrichtung verbessert werden.

Nach einer weiteren Ausgestaltung ist eine zweite Messeinrichtung zum Messen einer Stromaufnahme der Strahleinrichtung vorgesehen. Anstelle der Stromaufnahme kann auch ein dazu korrespondierender Parameter gemessen werden, aus dem auf die Stromaufnahme geschlossen werden kann. Aus der gemessenen Stromaufnahme kann auf einen Verschleiß oder eine Fehlfunktion der Strahleinrichtung geschlossen werden.

Nach einer weiteren vorteilhaften Ausgestaltung umfasst der Dosierbunker zum Nachsetzen von unbenutztem Strahlmittel zum Hauptbunker eine Neukorn-Zuführeinrichtung. Die Neukorn-Zuführeinrichtung umfasst zweckmäßigerweise eine den Dosierbunker mit dem Hauptbunker verbindende Leitung. Die Leitung kann beispielsweise den Dosierbunker mit einer Strahlmittel-Rückführleitung verbinden, durch welche Strahlmittel vom Strahlraum abgeführt und der Windsichtungseinrichtung zugeführt wird. Anstelle der Leitung kann auch ein Becherwerk vorgesehen sein. In der Leitung kann eine Schnecke vorgesehen sein.

Nach einer weiteren Ausgestaltung kann die Neukorn-Zuführeinrichtung ein Ventil und eine Ventilsteuereinrichtung zum Steuern von Öffnungszeiten des Ventils umfassen. Damit ist es möglich, dem Hauptbunker eine vorgegebene Menge an unbenutztem Strahlmittel zuzuführen. Durch die Steuerung der Öffnungszeiten des Ventils kann ein vorgegebenes Volumen bzw. eine vorgegebene Masse an unbenutztem Strahlmittel dem Hauptbunker zugeführt werden.

Bei dem Ventil kann es sich um einen Schieber, eine mit einer Verschlussplatte verschließbare Lochplatte, einen Trichter mit einem Verschlusskörper oder andere zum Nachdosieren von Strahlmittel geeignete Ventileinrichtungen handeln.

Eine derartige Ventileinrichtung bzw. ein derartiges Ventil ist zweckmäßigerweise an die Leitung angeschlossen. Es kann insbesondere in die Leitung eingeschaltet sein.

Ferner kann eine dritte Messeinrichtung zum Messen eines Gewichts und/oder Volumens des im Dosierbunker befindlichen Strahlmittels vorgesehen sein. Anstelle des Gewichts oder des Volumens kann auch ein anderer Parameter gemessen werden, aus dem auf das im Dosierbunker befindliche Gewicht und/oder Volumen an Strahlmittel geschlossen werden kann, z. B. ein Füllstand oder dgl. Die erste Messeinrichtung ist erfindungsgemäß mit einem Computer zur Übertragung von Messwerten verbunden oder verbindbar. Die zweite Messeinrichtung und/oder die dritte Messeinrichtung sind zweckmäßigerweise mit einem Computer zur Übertragung von Messwerten verbunden oder verbindbar. Damit ist es möglich, die von den Messeinrichtungen gelieferten Messwerte einzeln oder wahlweise in Kombination beispielsweise über der Zeit auf einen Bildschirm anzuzeigen. Aus den angezeigten Messwerten über der Zeit kann ein Benutzer sofort Störungen erkennen und Gegenmaßnahmen einleiten. Das ermöglicht es, die Vorrichtung stehts effizient zu betreiben.

Der Computer ist zur Ermittlung eines mittleren Strahlmittelverbrauchs Vₘ gemäß der folgenden Formel hergerichtet: Vₘ = Gₙ/Tₛ, wobei Gₙ das in einem vorgegebenen Zeitintervall aus den Dosierbunker nachgesetzte Gewicht und/oder Volumen oder eines anderen Parameters ist, aus dem auf das im Dosierbunker (13) befindliche Gewicht und/oder Volumen an Strahlmittel geschlossen werden kann, und Tₛ die Strahldauer im vorgegebenen Zeitintervall ist.

Wenn beispielsweise durch eine Steuerung der Öffnungszeiten eines Ventils ein vorgegebenes Volumen an unbenutztem Strahlmittel nachgesetzt wird, so kann dieses Volumen zur Ermittlung des mittleren Strahlmittelverbrauchs Vₘ in das nachgesetzte Gewicht Gₙ umgerechnet werden. In diesem Fall ist das jeweilige Volumen mit einer Schüttdichte des verwendeten Strahlmittels zu multiplizieren. Auch der mittlere Strahlmittelverbrauch Vₘ kann als weiterer Messwert über der Zeit, wahlweise einzeln oder auch in Kombination mit den vorgenannten Messwerten, angezeigt werden. Das liefert den Benutzer weitere Informationen darüber, wie effizient die Vorrichtung betrieben wird.

Erfindungsgemäß ist der Computer hergerichtet zur zeitlich korrelierten Anzeige der folgenden Messwerte oder jeweils eines dazu korrespondierenden Parameters: Windgeschwindigkeit und mittlerer Strahlmittelverbrauch Vₘ. Zweckmäßigerweise ist der Computer hergerichtet zur zusätzlichen zeitlich korrelierten Anzeige der Stromaufnahme und/oder des Gewichts Gₙ, Statt der vorgenannten Messwerte kann jeweils auch ein dazu korrespondierender Parameter angezeigt werden. Insbesondere die vorgeschlagene zeitlich korrelierte Anzeige der Messwerte bzw. korrespondierenden Parameter ermöglicht die rasche Erkennung von Störungen und damit die Aufrechterhaltung eines effizienten Betriebs.

Nach einer weiteren Ausgestaltung ist eine Einrichtung zum Abtrennen einer Staubfraktion und/oder einer Strahlmittel-Feinfraktion vorgesehen. Der Strahlraum ist über eine erste Staubabführleitung, ein T-Stück und eine dritte Staubabführleitung mit der Einrichtung zum Abtrennen der Staubfraktion und/oder der Strahlmittel-Feinfraktion verbunden. In die erste Staubabführleitung kann ein erstes Stromventil eingeschaltet sein. Die Windsichtungseinrichtung kann über eine zweite Staubabführleitung, das T-Stück und die dritte Staubabführleitung mit der Einrichtung zum Abtrennen der Staubfraktion und/oder der Strahlmittel-Feinfraktion verbunden sein. In die zweite Staubabführleitung kann ein zweites Stromventil eingeschaltet sein. Durch eine Steuerung des oder der Stromventile kann ein Volumen- oder Massestrom in die Einrichtung zum Abtrennen der Staubfraktion und/oder einer Strahlmittel-Feinfraktion gesteuert werden. Damit ist es möglich, die Abscheiderate der Staubfraktion und/oder der Strahlmittel-Feinfraktion zu beeinflussen. Das zumindest eine Stromventil kann gesteuert oder auch mittels des Regelkreises geregelt werden.

Nachfolgend werden vorteilhafte Ausgestaltungen der Erfindung anhand der Zeichnungen näher erläutert. Es zeigen:
- Fig. 1: Ein Blockschaltbild einer Vorrichtung,
- Fig. 2: Erste Messwerte zum mittleren Strahlmittelverbrauch und der Windgeschwindigkeit über der Zeit,
- Fig. 3: Zweite Messwerte zum mittleren Strahlmittelverbrauch und der Windgeschwindigkeit über der Zeit, und
- Fig. 4: Dritte Messwerte zur Stromstärke und der Windgeschwindigkeit über der Zeit.

Fig. 1 zeigt ein Blockschaltbild einer erfindungsgemäßen Vorrichtung. Ein Strahlraum 1 ist hier mit zwei Strahleinrichtungen 2 zum Beschleunigen eines Strahlmittels gegen ein im Strahlraum 1 aufgenommenes Werkstück (hier nicht gezeigt) versehen. Mit den Bezugszeichen 3 ist eine Strahlmittel-Rückführleitung zum Abführen von benutztem Strahlmittel aus dem Strahlraum 1 bezeichnet. Die Strahlmittel-Rückführleitung 3 mündet in eine Windsichtungseinrichtung 10. Mit dem Bezugszeichen 4a ist eine vom Strahlraum 1 wegführende erste Staubabführleitung bezeichnet. In die erste Staubabführleitung 4a ist stromaufwärts eines T-Stücks 5 ein erstes Stromventil 6a eingeschaltet. Mit dem Bezugszeichen 7 ist eine stromabwärts des T-Stücks 5 vorgesehene Entstaubungsanlage bezeichnet. Das T-Stück 5 ist mit der Entstaubungsanlage 7 über eine dritte Staubabführleitung 8 verbunden. Stromabwärts der Entstaubungsanlage 7 befindet sich ein Kamin 9. In eine von der Windsichtungseinrichtung 10 wegführende Absaug- bzw. zweite Staubabführleitung 4b ist eine erste Messeinrichtung 11 zur Messung der Windgeschwindigkeit oder eines dazu korrespondierenden Parameters vorgesehen. Bei der ersten Messeinrichtung 11 kann es sich beispielsweise um eine Prandtl-Sonde handeln. Die zweite Staubabführleitung 4b kann ebenfalls in das T-Stück 5 münden. In die zweite Staubabführleitung 4b kann ein zweites Stromventil 6b eingeschaltet sein.

Das Bezugszeichen 12 bezeichnet einen stromabwärts der Windsichtungseinrichtung 10 vorgesehenen Hauptbunker. Mit dem Bezugszeichen 13 ist ein Dosierbunker bezeichnet, welcher mittels einer Neukorn-Zuführeinrichtung 14 mit der Strahlmittel-Rückführleitung 3 zum Nachsetzen von unbenutztem Strahlmittel-Neukorn in den Hauptbunker 12 verbunden ist. Bei der Neukorn-Zuführeinrichtung 14 kann es sich beispielsweise um eine Leitung, eine Rutsche oder um eine pneumatische Fördereinrichtung handeln.

Die Neukorn-Zuführeinrichtung kann ein Ventil 14a umfassen, welches mit einer Ventilsteuereinrichtung 14b zum Steuern von Öffnungszeiten des Ventils (hier ebenfalls nicht gezeigt) steuerbar ist. Das Ventil kann in die Leitung, Rutsche oder die pneumatische Fördereinrichtung eingeschaltet oder damit verbunden sein. Durch die Steuerung der Öffnungszeiten des Ventils ist es möglich, dem Hauptbunker 12 ein vorgegebenes Volumen an unbenutztem Strahlmittel zuzuführen.

Das Bezugszeichen 15 bezeichnet eine schematisch angedeutete Strahlmittel-Zuführleitung zum Zuführen von Strahlmittel zur Strahleinrichtung 2. Im konkreten Beispiel sind zwei Strahlmittel-Zuführleitungen 15 vorgesehen, welche jeweils eine der beiden Strahleinrichtungen 2 mit dem Hauptbunker 12 verbinden.

Das Bezugszeichen 16 bezeichnet eine zweite Messeinrichtung bzw. Strommesseinrichtung, zum Messen der Stromaufnahme der Strahleinrichtung 2.

Das Bezugszeichen 17 bezeichnet eine dritte Messeinrichtung bzw. Gewichtsmesseinrichtung, beispielsweise eine Gewichtsmessdose, zum Messen des Gewichts des Dosierbunkers 13.

### Die Funktion der Vorrichtung ist folgende:

Über die Strahlmittel-Zuführleitungen 15 wird Strahlmittel aus dem Hauptbunker 12 der Strahleinrichtung 2 zugeführt. Mittels der Strahleinrichtung 2 wird das Strahlmittel auf ein (hier nicht gezeigtes) Werkstück beschleunigt. Dabei wird das Werkstück oberflächlich abgetragen. Ein Teil des Strahlmittels wird zerstört und bildet eine Strahlmittel-Feinfraktion sowie Staub. Das benutzte Strahlmittel wird über die Strahlmittel-Rückführleitung 3 aus dem Strahlraum 1 abgezogen und der Windsichtungseinrichtung 10 zugeführt. Mittels der Windsichtungseinrichtung 10 werden insbesondere eine Staubfraktion und/oder Strahlmittel-Feinfraktion abgetrennt. Die restliche Fraktion des Strahlmittels wird ausgehend von der Windsichtungseinrichtung 10 wiederum dem stromabwärts nachgeordneten Hauptbunker 12 zugeführt.

Ein Füllstand im Hauptbunker 12 wird ständig mittels eine (hier nicht gezeigten) Füllstandsensors überwacht. Sobald der Füllstand unter ein vorgegebenes Niveau abfällt, wird vom Dosierbunker 13 unbenutztes Strahlmittel über die Neukorn-Zuführeinrichtung 14, vorzugsweise via der Strahlmittel-Rückführleitung 3, dem Hauptbunker 12 zugeführt, bis der vorgegebene Füllstand wieder erreicht ist. Infolgedessen nimmt das Gewicht des Dosierbunkers 13 ab. Die Änderung des Gewichts des Dosierbunkers 13 wird z. B. mittels der Gewichtsmesseinrichtung 17 gemessen und mittels eines (hier nicht gezeigten) Computers über der Zeit registriert. Anstelle des Gewichts des Dosierbunkers 13 kann auch ein aus dem Dosierbunker 13 entnommenes Volumen an unbenutztem Strahlmittel bestimmt werden. Die Bestimmung des Volumens kann erfolgen über eine Messung oder über die jeweils verwendeten Öffnungszeiten des Ventils. Im Falle einer Beobachtung der Volumens an nachgesetztem Strahlmittel, kann dieses in ein dazu korrespondierendes Gewicht umgerechnet werden.

Eine Windgeschwindigkeit oder ein dazu korrespondierender Parameter wird mittels der ersten Messeinrichtung 11 gemessen. Die Windgeschwindigkeit oder der dazu korrespondierende Parameter wird über der Zeit ebenfalls mittels des Computers erfasst und registriert.

Ferner wird die Stromaufnahme der Strahleinrichtung 2 mittels der Strommesseinrichtung 16 gemessen. Die Messwerte werden wiederum mittels des Computers erfasst und registriert.

Die Fig. 2 bis 4 zeigen registrierte Messwerte über der Zeit.

Fig. 2 zeigt erste Messwerte zum mittleren Strahlmittelverbrauch über der Zeit sowie der Windgeschwindigkeit über der Zeit. Sowohl der mittlere Strahlmittelverbrauch als auch die Absauggeschwindigkeit ändern sich im gezeigten Beispiel kaum. Die Vorrichtung arbeitet effizient.

Fig. 3 zeigt zweite Messwerte zum mittleren Strahlmittelverbrauch und der Windgeschwindigkeit, jeweils über der Zeit. Beim gezeigten zweiten Beispiel nimmt der mittlere Strahlmittelverbrauch über der Zeit zu. Der anfänglich starke Anstieg des mittleren Strahlmittelverbrauchs ist auf eine zu hohe Windgeschwindigkeit zurückzuführen. Nach der benutzerseitigen Herabsetzung der Windgeschwindigkeit etwa zum Zeitpunkt "12:00" steigt der mittlere Strahlmittelverbrauch langsamer.

Es hat sich gezeigt, dass ein mit der Vorrichtung durchgeführtes Verfahren bei vorgegebenen Randbedingungen dann ordnungsgemäß läuft, wenn die Windgeschwindigkeit im Verhältnis zum mittleren Strahlmittelverbrauch eine bestimmte Korrelation aufweist. Zweckmäßigerweise werden bei einem ordnungsgemäß verlaufenden Verfahren für unterschiedliche Windgeschwindigkeiten jeweils ein dazu korrespondierender mittlerer Strahlmittelverbrauch registriert. Eine Störung kann dadurch erkannt werden, dass bei einer vorgegebenen Windgeschwindigkeit ein aktuell beobachteter mittlerer Strahlmittelverbrauch vom registrierten mittleren Strahlmittelverbrauch abweicht.

Bei den vorgenannten Randbedingungen kann es sich um die folgenden Parameter handeln: Typ der Anlage, Art des Strahlmittels, Korngrößenverteilung des Strahlmittels und dgl.

Um eine Störung schnell und leicht erkennen zu können, kann zusätzlich zum aktuell gemessenen mittleren Strahlmittelverbrauch in der Grafik der registrierte mittlere Strahlmittelverbrauch eingeblendet werden, welcher zuvor für eine ordnungsgemäße Durchführung des Verfahrens für die jeweiligen Windgeschwindigkeiten ermittelt worden ist.

Bei den in Fig. 4 gezeigten dritten Messwerten sind die Stromstärke der Strahleinrichtung und die Windgeschwindigkeit jeweils über der Zeit gezeigt. Im markierten Abschnitt ist die Stromstärke bzw. Stromaufnahme der Strahleinrichtung Null. Gleichzeitig bleibt die Windgeschwindigkeit der Windsichtungseinrichtung auf den ursprünglichen hohen Niveau. Im hier gezeigten dritten Beispiel hätte zur Verbesserung der Effizient der unnötige Betrieb der Windsichtungseinrichtung vermieden werden können.

### Bezugszeichenliste

- 1: Strahlraum
- 2: Strahleinrichtung
- 3: Strahlmittel-Rückführleitung
- 4a: erste Staubabführleitung
- 4b: zweite Staubabführleitung
- 5: T-Stück
- 6a: erstes Stromventil
- 6b: zweites Stromventil
- 7: Entstaubungsanlage
- 8: dritte Staubabführleitung
- 9: Kamin
- 10: Windsichtungseinrichtung
- 11: erste Messeinrichtung
- 12: Hauptbunker
- 13: Dosierbunker
- 14: Neukorn-Zuführeinrichtung
- 14a: Ventil
- 14b: Ventilsteuereinrichtung
- 15: Strahlmittel-Zuführleitung
- 16: Strommesseinrichtung (zweite Messeinrichtung)
- 17: Gewichtsmesseinrichtung (dritte Messeinrichtung)

## Patentansprüche

1. Vorrichtung zum Behandeln einer Oberfläche eines Werkstücks mit einem Strahlmittel, umfassend:
einen Strahlraum (1) mit einer Strahleinrichtung (2) zum Beschleunigen des Strahlmittels auf das im Strahlraum (1) aufgenommene Werkstück,
eine Windsichtungseinrichtung (10) zum Abtrennen von Staub und einer Strahlmittel-Feinfraktion,
eine von der Windsichtungseinrichtung (10) wegführende zweite Staubabführleitung (4b) zum Abführen des Staubs und der Strahlmittel-Feinfraktion,
einen stromabwärts der Windsichtungseinrichtung (10) nachgeordneten Hauptbunker (12) zur Aufnahme des Strahlmittels,
einen mit dem Hauptbunker (12) verbundenen Dosierbunker (13) zum Nachsetzen von unbenutztem Strahlmittel,
eine den Hauptbunker (12) mit der Strahleinrichtung (2) verbindende Strahlmittel-Zuführleitung (15) zum Zuführen des Strahlmittels zur Strahleinrichtung (2), wobei ein
Computer hergerichtet ist zur Ermittlung eines mittleren Strahlmittelverbrauchs Vₘ gemäß der folgenden Formel: ${V}_{m} = {G}_{n} / {T}_{s} ,$
wobei
Gₙ das in einem vorgegebenen Zeitintervall aus dem Dosierbunker (13) nachgesetzte Gewicht und/oder Volumen oder eines anderen Parameters ist, aus dem auf das im Dosierbunker (13) befindliche Gewicht und/oder Volumen an Strahlmittel geschlossen werden kann, und
Tₛ die Strahldauer im vorgegebenen Zeitintervall ist,
**dadurch gekennzeichnet dass**,
eine vom Strahlraum wegführende erste Staubabführleitung zum Abführen von Staub vorgesehen ist, dass
in der zweiten Staubabführleitung zumindest eine erste Messeinrichtung zum Messen der Windgeschwindigkeit oder eines physikalisch im Zusammenhang mit der Windgeschwindigkeit stehenden Parameters vorgesehen ist, dass
die erste Messeinrichtung mit einem Computer zur Übertragung von Messwerten verbunden oder verbindbar ist, und dass der Computer hergerichtet ist zur zeitlich korrelierten Anzeige der folgenden Messwerte oder jeweils eines dazu korrespondierenden Parameters: Windgeschwindigkeit und mittlerer Strahlmittelverbrauch Vₘ.

2. Vorrichtung nach Anspruch 1, wobei die erste Messeinrichtung (11) eine Prandtl-Sonde und/oder einen Hitzdraht-Sensor und/oder ein Laser-Doppler Anemometer umfasst.

3. Vorrichtung nach einem der vorhergehenden Ansprüche, wobei die erste Messeinrichtung (10) Bestandteil eines die Windgeschwindigkeit oder des physikalisch im Zusammenhang mit der Windgeschwindigkeit stehenden Parameters regelnden Regelkreises ist.

4. Vorrichtung nach einem der vorhergehenden Ansprüche, wobei eine zweite Messeinrichtung (17) zum Messen einer Stromaufnahme der Strahleinrichtung (2) oder eines dazu korrespondierenden Parameters vorgesehen ist.

5. Vorrichtung nach einem der vorhergehenden Ansprüche, wobei eine Neukorn-Zuführeinrichtung (14) zum Nachsetzen einer vorgegebenen Menge an unbenutztem Strahlmittel vom Dosierbunker (13) zum Hauptbunker (12) vorgesehen ist.

6. Vorrichtung nach Anspruch 5, wobei die Neukorn-Zuführeinrichtung (14) eine den Dosierbunker (13) mit dem Hauptbunker (12) verbindende Leitung umfasst.

7. Vorrichtung nach einem der Ansprüche 5 oder 6, wobei die Neukorn-Zuführeinrichtung (14) ein Ventil (14a) und eine Ventilsteuereinrichtung (14b) zum Steuern von Öffnungszeiten des Ventils (14a) umfasst.

8. Vorrichtung nach Anspruch 7, wobei das Ventil (14a) an der Leitung angeschlossen ist.

9. Vorrichtung nach einem der vorhergehenden Ansprüche, wobei eine dritte Messeinrichtung (16) zum Messen eines Gewichts und/oder eines Volumens des im Dosierbunker (13) befindlichen Strahlmittels vorgesehen ist.

10. Vorrichtung nach einem der vorhergehenden Ansprüche, wobei die zweite Messeinrichtung (16) und/oder die dritte Messeinrichtung (17) mit dem Computer zur Übertragung von Messwerten verbunden oder verbindbar ist.

11. Vorrichtung nach einem der vorhergehenden Ansprüche, wobei der Computer hergerichtet ist zur zusätzlichen zeitlich korrelierten Anzeige der Stromaufnahme und/oder des Gewichts Gₙ oder jeweils eines dazu korrespondierenden Parameters.

12. Vorrichtung nach einem der vorhergehenden Ansprüche, wobei eine Einrichtung (7) zum Abtrennen des Staubs und/oder der Strahlmittel-Feinfraktion vorgesehen ist, welche mittels einer über ein T-Stück (5) mit der ersten (4a) und zweiten Staubabführleitung (4b) verbundenen dritten Staubabführleitung (8) verbunden ist.

13. Vorrichtung nach einem der vorhergehenden Ansprüche, wobei ein weiterer Computer, insbesondere ein Mobiltelefon, mit dem der Computer via Internet mit zur Übertragung der Messwerte und/oder der zeitlich korrelierten Anzeige verbindbar ist.

## Claims

1. Apparatus for treating a surface of a workpiece with a blasting medium, comprising:
a blasting chamber (1) with a blasting device (2) for accelerating the blasting medium onto the workpiece received in the blasting chamber (1),
an air classifying device (10) for separating dust and a blasting medium fine fraction,
a second dust discharge line (4b) leading away from the air classifying device (10) for discharging the dust and the blasting medium fine fraction,
a main hopper (12) arranged downstream of the air classifying device (10) for receiving the blasting medium,
a dosing hopper (13) connected to the main hopper (12) for replenishing unused blasting medium,
a blasting medium supply line (15) connecting the main hopper (12) to the blasting device (2) for supplying the blasting medium to the blasting device (2),
wherein a computer is set up to determine an average blasting medium consumption Vₘ according to the following formula: ${V}_{m} = {G}_{n} / {T}_{s} ,$
where
Gₙ is the weight and/or volume added in a predetermined time interval from the dosing hopper (13) or another parameter from which the weight and/or volume of blasting medium present in the dosing hopper (13) can be inferred, and
Tₛ is the blasting duration in the predetermined time interval,
**characterized in that** a first dust discharge line leading away from the blasting chamber is provided for discharging dust, that
at least one first measuring device for measuring the wind speed or a parameter physically related to the wind speed is provided in the second dust discharge line, that
the first measuring device is connected or connectable to a computer for the transmission of measured values, and that
the computer is set up for the time-correlated display of the following measured values or a parameter corresponding thereto in each case: Wind speed and average blasting medium consumption Vₘ.

2. Device according to claim 1, wherein the first measuring device (11) comprises a Prandtl probe and/or a hot-wire sensor and/or a laser Doppler anemometer.

3. Device according to one of the preceding claims, wherein the first measuring device (10) is part of a control loop regulating the wind speed or the parameter physically related to the wind speed.

4. Device according to one of the preceding claims, wherein a second measuring device (17) is provided for measuring a current consumption of the blasting device (2) or a parameter corresponding thereto.

5. Device according to one of the preceding claims, wherein a new grain feeding device (14) is provided for replenishing a predetermined amount of unused blasting medium from the dosing hopper (13) to the main hopper (12).

6. Device according to claim 5, wherein the new grain feeding device (14) comprises a line connecting the dosing hopper (13) to the main hopper (12).

7. The device according to any one of claims 5 or 6, wherein the new grain feeding device (14) comprises a valve (14a) and a valve control device (14b) for controlling opening times of the valve (14a).

8. Device according to claim 7, wherein the valve (14a) is connected to the line.

9. Device according to one of the preceding claims, wherein a third measuring device (16) is provided for measuring a weight and/or a volume of the blasting medium located in the dosing hopper (13).

10. Device according to one of the preceding claims, wherein the second measuring device (16) and/or the third measuring device (17) is connected or connectable to the computer for transmitting measured values.

11. Device according to one of the preceding claims, wherein the computer is prepared for the additional time-correlated display of the current consumption and/or the weight Gₙ or in each case a parameter corresponding thereto.

12. Device according to one of the preceding claims, wherein a device (7) is provided for separating the dust and/or the blasting medium fine fraction, which is connected to the first (4a) and second dust discharge line (4b) by means of a third dust discharge line (8) connected via a T-piece (5).

13. Device according to one of the preceding claims, wherein a further computer, in particular a mobile telephone, can be connected to the computer via the Internet for transmitting the measured values and/or the time-correlated display.

## Revendications

1. Dispositif de traitement d'une surface d'une pièce au moyen d'un agent de sablage comprenant :
une chambre de sablage (1) avec un dispositif de sablage (2) pour accélérer l'agent de sablage sur la pièce positionnée dans la chambre de sablage (1),
un séparateur à air (10) pour séparer la poussière et une fraction fine d'agent de sablage,
une deuxième conduite d'évacuation de poussière (4b) s'éloignant du séparateur à air (10) pour évacuer la poussière et la fraction fine d'agent de sablage,
une trémie principale (12) disposée en aval du séparateur à air (10) destinée à recevoir l'agent de sablage,
une trémie doseuse (13) reliée à la trémie principale (12) pour rajouter un agent de sablage non utilisé,
une conduite d'amenée d'agent de sablage (15) reliant la trémie principale (12) au dispositif de sablage (2) pour amener l'agent de sablage au dispositif de sablage (2),
en ce qu'un ordinateur est conçu pour déterminer une consommation moyenne d'agent de sablage Vₘ selon la formule suivante : ${V}_{m} = {G}_{n} / {T}_{s} ,$
Gₙ étant le poids rajouté de la trémie doseuse (13) dans un intervalle de temps prédéfini et/ou le volume ou un autre paramètre à partir duquel on peut déduire le poids et/ou le volume d'agent de sablage se trouvant dans la trémie doseuse (13), et
Tₛ étant la durée de sablage dans l'intervalle de temps prédéfini, **caractérisé**
**en ce qu'**une première conduite d'évacuation de poussière s'éloignant de la chambre de sablage est prévue pour l'évacuation de poussière,
**en ce qu'**au moins un premier dispositif de mesure pour mesurer la vitesse du vent ou d'un paramètre physiquement lié à la vitesse du vent est prévu dans la deuxième conduite d'évacuation de poussière,
**en ce que** le premier dispositif de mesure est relié ou peut être relié à un ordinateur pour la transmission de mesures, et
**en ce que** l'ordinateur est conçu pour l'affichage corrélé dans le temps des mesures suivantes ou un paramètre correspondant à chacune d'elles : vitesse du vent et consommation moyenne d'agent de sablage Vₘ.

2. Dispositif selon la revendication 1, en ce que le premier dispositif de mesure (11) comporte une sonde Prandtl et/ou un capteur à fil chaud et/ou un anémomètre laser doppler.

3. Dispositif selon l'une des revendications précédentes, en ce que le premier dispositif de mesure (10) fait partie d'un circuit de réglage réglant la vitesse du vent ou le paramètre physiquement lié à la vitesse du vent.

4. Dispositif selon l'une des revendications précédentes, en ce qu'un deuxième dispositif de mesure (17) est prévu pour mesurer une consommation de courant du dispositif de sablage (2) ou d'un paramètre y correspondant.

5. Dispositif selon l'une des revendications précédentes, en ce qu'un dispositif d'alimentation en nouveaux grains (14) est prévu pour rajouter une quantité prédéfinie de moyen de sablage non utilisé de la trémie doseuse (13) à la trémie principale (12).

6. Dispositif selon la revendication 5, en ce que le dispositif d'alimentation en nouveaux grains (14) comporte une conduite reliant la trémie doseuse (13) à la trémie principale (12).

7. Dispositif selon l'une des revendications 5 ou 6, en ce que le dispositif d'alimentation en nouveaux grains (14) comporte une vanne (14a) et un dispositif de commande de vanne (14b) pour commander les temps d'ouverture de la vanne (14a).

8. Dispositif selon la revendication 7, en ce que la vanne (14a) est raccordée à la conduite.

9. Dispositif selon l'une des revendications précédentes, en ce qu'un troisième dispositif de mesure (16) est prévu pour mesurer un poids et/ou un volume du moyen de sablage se trouvant dans la trémie doseuse (13).

10. Dispositif selon l'une des revendications précédentes, en ce que le deuxième dispositif de mesure (16) et/ou le troisième dispositif de mesure (17) est relié ou peut être relié à l'ordinateur pour la transmission de mesures.

11. Dispositif selon l'une des revendications précédentes, en ce que l'ordinateur est conçu pour l'affichage additionnel, corrélé dans le temps, de la consommation de courant et/ou du poids Gₙ ou d'un paramètre correspondant à chacun d'entre eux.

12. Dispositif selon l'une des revendications précédentes, en ce qu'un dispositif (7) est prévu pour la séparation de la poussière et/ou de la fraction fine d'agent de sablage, lequel est relié au moyen d'une troisième conduite d'évacuation de poussière (8) reliée par une pièce en T (5) à la première (4a) et à la deuxième conduite d'évacuation de poussière (4b).

13. Dispositif selon l'une des revendications précédentes, en qu'un autre ordinateur, en particulier un téléphone portable, auquel l'ordinateur peut être relié via Internet pour la transmission des mesures et/ou de l'affichage corrélé dans le temps.
